# EUROPÄISCHE PATENTSCHRIFT

(11) **EP 0 140 226 B1**
(45) Veröffentlichungstag und Bekanntmachung des Hinweises auf die Patenterteilung: **13.05.1992**
(21) Anmeldenummer: 84112077.7
(22) Anmeldetag: 09.10.1984
(51) Int. Cl.: C07G 1/00, C25B 3/00, C05F 7/02

(54) **Verfahren zur Gewinnung von Lignin aus alkalischen Lignin-Lösungen**
Method of obtaining lignin from alcaline lignin solutions
Procédé pour l'obtention de lignine à partir de solutions de lignine alcalines

(30) Priorität: 31.10.1983 DE 3339449
(43) Veröffentlichungstag der Anmeldung: 08.05.1985
(73) Patentinhaber: Organocell Gesellschaft für Zellstoff- und Umwelttechnik mbH, 81241 München (DE)
(72) Erfinder: Edel, Eugen, Dipl.Ing., D-8000 München 70 (DE); Feckl, Josef, Dr. Dipl.-Chem., D-8000 München 60 (DE); Grambow, Clemens, Dipl.-Chem., D-8000 München 40 (DE); Huber, Albert, D-8060 Dachau (DE); Wabner, Dietrich, Dr., D-8046 Garching (DE)
(74) Vertreter: Dahlmann, Gerhard, Dipl.-Ing.

(56) Entgegenhaltungen:
- DE-C- 507 969
- FR-A- 1 071 173
- US-A- 2 354 553
- TAPPI, Band 54, Nr. 10, Oktober 1971, Seiten 1641-1645, Technical Association of the Pulp and Paper Industry, New York, US; E. SANTIAGO: "Electrolytic treatment of spent liquors from pulp mills"

## Beschreibung

Die Erfindung betrifft ein Verfahren zur Gewinnung von Lignin durch Ausfällung aus einer alkalischen Lignin-Lösung mittels Elektrolyse sowie zur Rückgewinnung des Alkali.

Bei der Zellstoffherstellung fallen beträchtliche Mengen an ligninhaltigen Extrakten an, die bisher ein Abfallprodukt darstellen. Da eine unmittelbare Ableitung der Extrakte in Gewässer heute nicht mehr möglich ist, wurden die Extrakte einem Konzentrierungsprozeß unterzogen und die dabei anfallenden festen Stoffe in der Regel verbrannt. Die dabei angewendeten Methoden sind aufwendig und dienen allein dazu, ein gereinigtes Wasser und einen davon getrennten Feststoff zu erreichen. Das Wasser kann dann den Flüssen wieder zugeführt werden. Diese Verfahren sind nicht nur aufwendig, sondern dadurch wird auch das im Feststoff enthaltene Lignin vernichtet. Die Extrakte werden üblicherweise als Ablaugen bezeichnet.

Bekannt ist eine Fällung des Lignins aus alkalischer Lösung, indem man diese durch Einleiten von Säuren neutralisiert, jedoch ist die anschließende Rückgewinnung der Lauge nicht mehr möglich oder sehr aufwendig und teuer. Zudem ist das so gefällte Material mit Mineralsalzen verunreinigt. Alkalilauge kann z. B. durch Einleiten von CO₂ neutralisiert werden und das gebildete Carbonat mit Calciumoxid kausifiziert werden.

Es wurde außerdem auch schon die Fällung von Lignin aus alkalischen Lösungen aus mit Schwefel arbeitenden Zellstoffwerken mit Hilfe einer Elektrolyse beschrieben. Diese Laborversuche hatten den Zweck, die bei dieser Elektrolyse stattfindenden chemischen Veränderungen zu untersuchen. Eine Rückgewinnung des Alkali, das sich an der Kathode anreicherte, war nicht vorgesehen. Die Ergebnisse der Versuche zeigten, daß der Einsatz der Elektrolyse bei Neutralsulfitablaugen nicht aussichtsreich ist. Ferner, daß ihr Einsatz bei Sulfatablaugen noch weniger erfolgversprechend ist.

Obwohl der vorliegende Stand der Technik bezüglich Elektrolyse von alkalischen Ablaugen recht negative Aussagen enthält, haben die Erfinder sich die Aufgabe gestellt, ein Verfahren zu schaffen, bei dem das Lignin mit geringem apparativen Aufwand aus einer alkalischen Lignin-Lösung in einer zur Weiterverarbeitung geeigneten Form gewonnen werden kann und bei dem außerdem die Möglichkeit gegeben ist, den Wasseranteil und das Alkali des Extraktes einer erneuten Verwendung im Verfahrensprozeß zuzuführen.

Es zeigte sich überraschend, daß die Lösung der gestellten Aufgabe bei einem Verfahren der eingangs genannten Gattung dann möglich ist, wenn erfindungsgemäß das Verfahren kontinuierlich und als integrierter Bestandteil des Zellstoffaufschlusses nach dem Organosolv-Verfahren durchgeführt wird und daß als alkalische Lignin-Lösung der Extrakt aus der Zellstoffherstellung verwendet wird, von dem das organische Lösungsmittel zuvor abgetrennt wurde, und der kontinulierlich durch die Elektrolyse anodisch angesäuert wird, wobei im selben Vorgang kathodisch das Alkali regeneriert wird. Mit anderen Worten: Der alkalische Extrakt (Lignin-Lösung) wird in den Anodenraum einer geteilten elektrolytischen Zelle geleitet und dort elektrochemisch angesäuert, während gleichzeitig im Kathodenraum die Lauge elektrochemisch konzentriert wird. Die Zelle ist zweckmäßigerweise durch eine Ionenaustauscher-Membran geteilt, die den selektiven Transport der Kationen aus dem Anoden- in den Kathodenraum ermöglicht. Untersuchungen haben gezeigt, daß eine Nafion-Membran besonders geeignet ist und die an sie gestellten Forderungen bei einer hohen Lebensdauer erfüllt. Die Fällung und die Laugenrückgewinnung werden gleichzeitig durch die Zufuhr nur einer Energiemenge bewirkt.

In Versuchen wurde belegt, daß das Verfahren in nur einer Elektrolysezelle durchführbar ist. Die Ligninlösung und das Alkali werden durch die Elektrolysezelle geleitet, die durch die Kationenaustauscher-Membran in den Anoden- und den Kathodenraum unterteilt ist. Am Ende der Zelle fällt hellbrauner Schaum an, der Ligninschaum darstellt und in bekannten Aufarbeitungsprozessen zu reinem Lignin weiterverarbeitet werden kann.

Es hat sich jedoch gezeigt, daß das Verfahren eines besonders geringen Einsatzes an Energie bedarf, wenn es in zwei oder gar drei Stufen durchgeführt wird. Die Anzahl der Stufen wird dabei durch den apparatetechnischen Aufwand und die erzielbaren Wirkungsgrade begrenzt.

Bei dem zweistufigen Verfahren wird in der ersten Stufe ("Neutralisationszelle") die Neutralisation nur bis zum Beginn der Ligninfällung im Anodenraum durchgeführt, das entspricht erfahrungsgemäß etwa pH 9,5.In diesem Schritt wird bereits der größte Teil der Natronlauge im Kathodenraum zurückgewonnen. In der zweiten Stufe ("Flockungszelle") wird im Anodenraum bis zur völligen Fällung des Lignins angesäuert, erfahrungsgemäß etwa bis pH 4. Da aufgrund der geringen Leitfähigkeit der Lösung unterhalb pH 8 nur bei erhöhter Spannung eine ausreichende Elektrolyse stattfindet, wird durch die Trennung in zwei Schritte merklich Energie eingespart. Der Sauerstoff, der sich an der Anode der Flockungszelle entwickelt, bildet zusammen mit dem ausgefallenen Lignin und einem Teil der neutralisierten Lösung Schaum, so daß die Ligninsuspension über eine Flotiereinrichtung abgeführt werden kann. Der Flotiervorgang erfordert keinerlei zusätzliche Energie, da der Sauerstoff durch die ohnehin für die Elektrolyse erforderliche Strommenge gebildet wird.

Die elektrolytische Fällung in der zweiten Stufe hat den Vorteil, daß das gefällte Lignin nicht mit anorganischen Salzen verunreinigt ist. Der saure Anolyt kann nach dessen Abtrennung, etwa durch Zentrifugieren, in den Kathodenraum der ersten Stufe und von dort, nach entsprechender Regenerierung, Methanolbeigabe und gegebenenfalls Alkalianreicherung, als Aufschlußmedium oder dessen Bestandteil in den Zellstoffprozeß zurückgeführt werden. Somit kann die Aufarbeitung des alkalischen Extrakts in einem geschlossenen Kreislauf durchgeführt werden, und es verlassen keinerlei Abwässer den Prozeß.

Die Elektrolyse wird in beiden Stufen bei möglichst hohen Temperaturen unterhalb der Siedetemperatur durchgeführt, da die Leitfähigkeit der Lösung mit steigender Temperatur zunimmt. Die bei der Elektrolyse anfallende Abwärme reicht für die Aufrechterhaltung dieser Temperatur aus, so daß eine Zusatzheizung an den Elektrolysezellen in der Regel nicht erforderlich ist.

Da es sich bei dem elektrolytischen Verfahren um eine relativ schonende Methode handelt, die keinen Einsatz von zusätzlichen Chemikalien erfordert, ist die Methode insbesondere zur Gewinnung von reinem naturbelassenen Lignin geeignet, wie es z. B. das Organosolv-Verfahren nach der DE-A- 28 55 o52 liefert.

In besonders vorteilhafter Weise kann in der ersten Verfahrensstufe der Katolyt und/oder der Anolyt im Kreislauf geführt werden. Jeweils eine Teilstrecke der Kreisläufe wird durch die elektrolytische Zelle gebildet. Durch die Führung des Anolyten und des Katolyten im Kreislauf bei Ein- und Ausschleusung eines Teils des Elektrolyten wird die Regelbarkeit der Verfahrensstufe verbessert. Durch sehr einfache Regelapparaturen ist es möglich, die in der ersten Verfahrensstufe angestrebte Neutralisierung in sehr einfacher Weise und mit genauer Einhaltung der Werte zu erreichen. Die Ansäuerung der Ablauge in der ersten Verfahrensstufe wird vorzugsweise bis zu einem pH-Wert von9,5durchgeführt. Dieser Wert ist jedoch nicht absolut sondern hängt von den Gegebenheiten ab, wie Ligninanteile in der Ablauge, Temperatur und dergleichen. Um Verschmutzungen der Durchlaufstrecken des Kreislaufs zu vermeiden, wird angestrebt, daß in der ersten Verfahrensstufe keine Ausflockung erfolgt.

Die Ausflockung der Ligninanteile findet erst in der zweiten Verfahrensstufe statt, welche mit einer Flotiereinrichtung versehen ist. Über die Flotiereinrichtung wird der anfallende ligninhaltige Schaum abgeführt.

Der am Ende der zweiten Verfahrensstufe anfallende, schwach saure Elektrolyt enthält noch mehrere g/l gelösterligninartiger Stoffe, welche (auch bei weiterer pH-Erniedrigung) nur schwer auszufällen sind. Dieses ist jedoch für das Gesamtverfahren nicht von Nachteil, da der Elektrolyt im Kreislauf geführt wird und letztlich als Lösung nach Wiedererhöhung des pH, z. B. durch Zugabe von NaOH, erneut in der alkalischen Zellstoffkochung eingesetzt wird. Bei mehrfacher Wiederholung in einer solchen Kreislaufführung kommt es nicht zu einer Aufkonzentrierung nichtausfällbarer ligninartiger Stoffe im entflockten Elektrolyten; d. h., das Lignin wird letzten Endes quantitativ gewonnen.

In besonders vorteilhafter Weise wird der schwach saure Elektrolyt in der ersten und/oder zweiten Verfahrensstufe im Kathodenraum eingesetzt. Dadurch ist es möglich, die sich zwangsläufig im Kathodenraum (neben Wasserstoff) aus H₂O bildende Natronlauge unmittelbar wieder in den Kreislauf zurückzuführen. Dabei kann in der Zelle der zweiten Stufe dieser Katolyt im Gegenstrom zu dem Anolyten der Zelle geführt werden, der ja aus dem Extrakt der ersten Verfahrensstufe besteht und einen pH von ca.9,5 hat.

Der in der Neutralisationszelle im Kathodenraum anfallende alkalische Elektrolyt wird mit einem organischen Lösungsmittel, insbesondere Methanol, versetzt und zur erneuten Kochung in den Zellstoffprozeß eingegeben.

Auf diese Weise sind beide Verfahrensstufen durch eine Rückführung des Elektrolyten miteinander verbunden und es entstehen keine Abwässer, die abzuführen sind. Es handelt sich somit um ein geschlossenes Verfahren, bei dem als anzuziehendes Produkt neben Wasserstoff Ligninschlamm anfällt, der zu einem wirtschaftlich verwertbaren Lignin aufgearbeitet werden kann.

Die gegebenenfalls auftretenden Flüssigkeitsverluste werden durch Wasser ersetzt. Außerdem kann dem Katolyten in der ersten und zweiten Verfahrensstufe Alkalihydroxid zugegeben werden, um von Anfang an eine gewisse Mindestleitfähigkeit zu erreichen.

Dieses zweistufige Verfahren ist besonders geeignet zur Aufarbeitung der Ablauge aus dem Zellstoffaufschluß nach dem Organosolv-Verfahren.

Anhand der nachfolgenden Ausführungsbeispiele wird die Erfindung näher erläutert.

Es zeigen:
- Fig. 1: eine Elektrolysezelle zur Durchführung des Verfahrens in einer Stufe,
- Fig. 2: eine schematische Darstellung des Verfahrens mit zwei Stufen,
- Fig. 3: eine Detaillierung des Verfahrens nach Fig 2.

Die Elektrolysezelle 1 nach Fig. 1 besteht im wesentlichen aus dem Gehäuse 2, der Membran 3, der Anode 4 und der Kathode 5. Das Gehäuse 2 hat die Form eines flachen Quaders, in dessen Mitte die Membran 3 eingesetzt ist. Die Größe der Membran 3 entspricht etwa der Größe einer Seitenfläche 6 des Gehäuses 2. Die Membran 3 teilt das Innere des Gehäuses 2 in den Anoden- und den Kathodenraum 7 und 8. In den genannten Räumen 7 und 8 sind die Anode 4 und die Kathode 5 angeordnet. Beide sind in ihrer Form und Größe an die Membran 3 angepaßt. Die Kathode ist etwa in der Mitte des Kathodenraumes 8, während die Anode 4 neben der Membran 3 liegt, so daß zwischen Anode 4 und Membran 3 nur ein relativ schmaler Spalt 9 vorhanden ist. Stromanschlüsse 1o und 11 für die Anode 4 bzw. Kathode 5 sind aus dem Gehäuse 2 herausgeführt.

Über den Anschluß 12 wird die vorher von Methanol befreite Ablauge aus dem Zellstoffprozeß der Zelle 1 zugeführt. Während der Elektrolyse bildet sich im Anodenraum 7 Schaum aus Lignin und Sauerstoff, der über den Abzug 13 abgezogen wird. Durch die eingezeichneten Bläschen 14 ist die Schaumbildung angedeutet. Der Ligninschaum 14 aus dem Abzug 13 wird zentrifugiert, wodurch reines Lignin und in den Zellstoffprozeß rückführbare Lösung erhalten wird. Über den Anschlußstutzen 15 am Kathodenraum 8 kann der entstehende Wasserstoff entweichen. *)
*) Über den Anschluß 16 wird Wasser, verdünnte Alkalilauge oder das Zentrifugatdes Ligninschaums(pH 6) zugeführt. Über den Anschluß 17 wird aus dem Kathodenraum aufkonzentrierte Alkalilauge abgezogen.

In einem Versuch mit einer Elektrolysezelle mit obigem Aufbau wurden folgende Ergebnisse erreicht: Die Elektrolysezelle hat eine Anode und eine Kathode, deren Flächen je 5o cm² betragen. Anoden- und Kathodenraum sind durch eine Nafion-Membran getrennt. Der Anoden raum ist am Abzug mit einer Flotiereinrichtung versehen und faßt 3oo ml. Zu Beginn des Versuches wird der Anodenraum mit 2oo ml ligninhaltiger Lauge (pH 13,6) gefüllt.

Als Katolyt-Erstbefüllung dient o,1 N NaOH. Der Kathodenraum faßt ebenfalls 3oo ml und wird vollständig gefüllt.

Es wird mit 5 A = 1oo mA/cm² elektrolysiert. Die Zellspannung steigt langsam von 6 V auf 15 V. Nach ca. 75 min. Elektrolysedauer hat der Anolyt einen pH von ca. 8 erreicht. Es beginnt sich zäher hellbrauner Schaum abzuscheiden, welcher über die Flotiereinrichtung abgezogen und aufgearbeitet wird.

Es wird nun frische ligninhaltige Ablauge mit ca. 6o g/l gelöstem Lignin (pH 13,6) kontinuierlich von unten in die Zelle eingebracht (ca. 1oo - 15o ml/h). Die gesamte Elektrolytmenge verläßt die Zelle wieder neutralisisert im Lignin/Sauerstoffschaum über die Flotiereinrichtung.

Aus dem Schaum lassen sich pro 1 Ablauge ca. 4o g Lignin gewinnen.

Das in Fig. 2 dargestellte Verfahren ist zweistufig. Aus dem Zellstoffkocher 2o wird der anfallende lignin- und methanolhaltige Extrakt abgezogen und in einer Methanolrückgewinnungseinrichtung 21 vom Methanol befreit und das Methanol über die Leitung 21 b wieder dem Kochprozeß zugeführt. Der vom Methanol befreite Extrakt wird über die Leitung 21 a der ersten Elektrolysezelle 22 zugeführt, welche im wesentlichen die erste Verfahrensstufe darstellt. Der Extrakt wird in den Anodenraum 23 geleitet. Im Anodenraum 23 wird der Extrakt elektrolytisch solange angesäuert, bis ein pH-Wert von9,5erreicht ist. Vom Anodenraum wird der Extrakt, der diesen pH-Wert hat, kontinuierlich über die Leitung 24 dem Anodenraum 25 der zweiten Elektrolysezelle 26 zugeführt, welche die zweite Verfahrensstufe bildet. In dieser Zelle 26 findet eine weitere elektrolytische Ansäuerung und damit die Schaumbildung statt. Der Schaum wird über eine Abzugseinrichtung 27 als Ligninsuspension abgezogen und einer Trenneinrichtung 28 zugeführt, in der das im Schaum enthaltene, ausgefällte Lignin von dem Extrakt getrennt wird. Das reine Lignin wird über mit 29 angegebene Vorrichtung der weiteren Verwendung zugeführt, während der verbleibende Extrakt über die Leitung 3o als nahezu ligninfreie Lösung in den Kathodenraum 31 der Zelle 26 zurückgeführt wird.

Im Kathodenraum 31 wird der Extrakt elektrolytisch mit Alkali angereichert. Der dabei entstehende Wasserstoff wird über den Ablaß 33 abgelassen. Aus dem Kathodenraum 31 gelangt der Extrakt über die Leitung 32 in den Kathodenraum 34 der ersten Zelle 22. Dort findet eine weitere alkalische Anreicherung des Extraktes statt, der über die Leitung 35 dann in einen Sammelbehälter 36 gelangt. Über die Leitung 35 a kann die NaOH-Konzentration geregelt werden. Aus dem Sammelbehälter 36 wird der Extrakt als Natronlauge über die Leitung 37 wieder dem Zellstoffkocher 2o zugeführt. Der Wasserstoff wird über 4o abgeführt. Die zwischen den Anoden- und Kathodenräumen vorhandenen Nafion-Membranen sind mit 38 und 39 bezeichnet.

In dem Ausführungsbeispiel nach Fig. 3 sind die Verfahrensstufen 41 und 42 mit den elektrolytischen Zellen 43 und 44 versehen und es erfolgt eine Rückführung des in der zweiten Verfahrensstufe 42 anfallenden entflockten Elektrolyten bis in die erste Verfahrensstufe.

Die erste Verfahrensstufe 41 besteht im wesentlichen aus der Zelle 43, die durch die Membran 45 geteilt ist und den beiden Kreisläufen 46 und 47 für den Katolyten und den Anolyten. Die Verfahrensstufe 42 besteht im wesentlichen aus der Zelle 44, die ebenfalls eine Membran 48 hat, und der Flotiereinrichtung 49.

Der beim Zellstoffaufschluß anfallendeligninhaltige Extrakt, auch als Ablauge bezeichnet, mit einem pH-Wert von 14 und einem Ligninanteil von etwa 2 bis 1o Gew.-% wird über die Leitung 5o dem Vorratsgefäß 51 zugeführt. Über ein Regelsystem 52, 53, 59 (pH- und Niveau-Regler) wird diese Zufuhr so gesteuert, daß im Vorratsgefäß ein pH-Wert von ca. 9,5 aufrechterhalten wird. Die Pumpe 54 fördert die Ablauge in die Zelle 43 und zwar in den Anodenraum 55. Im Anodenraum 55 erfolgt eine pH-Absenkung der Ablauge, die nach Austritt aus dem Anodenraum 55 in den Gasabscheider 56 eintritt. Im Gasabscheider 56 wird das während der Elektrolyse entstandene Anodengas, überwiegend Sauerstoff, abgeschieden. Während der Hauptteil des Anolyten aus dem Gasabscheider 56 über die Leitung 57 ins Vorratsgefäß 51 zurückfließt, wird ein Teil des ligninhaltigen Extraktes mit einem pH-Wert von etwa 9,5 über die Leitung 58 ausgeschleust und der Zelle 44 in der zweiten Verfahrensstufe 42 zugeführt. In der Leitung 58 ist ein Ventil 59 eingesetzt, welches durch einen Niveauregler im Vorratsgefäß 51 gesteuert wird.

Die Flüssigkeit im Kathodenraum 62 besteht aus entflocktem Elektrolyten, der im Kathodenraum 73 der Zelle 44 schon mit NaOH angereichert wurde und einen pH von ca. 12 hat. Dieser Katolyt wird ebenfalls über ein Vorratsgefäß 6o und dann über die Leitung 61 dem Kathodenraum 62 der Zelle 43 zugeführt. Aus dem Kathodenraum 62 gelangt der Katolyt durch Eigenkonvektion in den Gasabscheider 63, aus dem das anfallende Kathodengas (Wasserstoff) abgeschieden wird. Aus dem Gasabscheider 63 wird der Katolyt in das Vorratsgefäß 6o zurückgeführt. Hier erfolgt somit in gleicher Weise wie beim Anolyten eine Kreislaufführung des Katolyten. Ein Teil des Katolyten wird über die Leitung 64 aus dem Gasabscheider 63 ausgeschleust. Das geschieht über einen Niveauregler 65 im Vorratsgefäß 6o und das Ventil 66. Der pH-Wert beträgt etwa 14.

Vor der Rückführung dieses ligninarmen, stark alkalischen Elektrolyten in den Zellstoffprozeß muß die NaOH-Konzentration ggf. durch Verdünnen mit H₂O oder Zugabe von NaOH eingestellt werden.

In der ersten Verfahrensstufe 41 sind somit zwei Kreisläufe, der Katolytkreislauf 46 und der Anolytkreislauf 47 vorhanden, in denen der Hauptteil des Katolyten bzw. des Anolyten im Kreislauf geführt wird. Dem Kreislauf des Anolyten wird ein ligninhaltiger Extrakt mit einem pH-Wert von 14 vor der Neutralisationszelle 43 zugeführt und nach der Neutralisatioszelle 43 wird ein ebenfalls ligninhaltiger Extrakt mit einem pH-Wert von etwa 9 ausgeschleust. Im Katolytkreislauf 46 wird ein Elektrolyt, der mit Natrium-Hydroxyd auf einen pH-Wert von 12 angereichert ist, vor der Zelle 43 zugeführt, und nach der Zelle 43 wird ein Elektrolyt mit einem pH-Wert von 14 ausgeschleust und zur Zellstoffherstellung weiterverwendet.

Der in der ersten Stufe angefallene ligninhaltige Extrakt mit einem pH-Wert von etwa9,5wird in den Anolytenraum 7o der Zelle 44 der zweiten Verfahrensstufe eingeführt, die auch als Flockungszelle bezeichnet wird. In dem Anolytraum 7o erfolgt eine Ausflockung der Ligninanteile unter gleichzeitiger Entstehung von Sauerstoffgas an der Anode. Sauerstoffschaum wird auf der Flotiereinrichtung 49 abgezogen. In der Einrichtung 71 erfolgt eine Trennung des Ligninschlamms vom Elektrolyten, wobei der Elektrolyt einen pH-Wert von etwa 4 hat. Der anfallende Ligninschlamm wird in an sich bekannter Weise einem Wasch-,Trocken- und Aufarbeitungsprozeß unterzogen, so daß reines Lignin entsteht. Der Elektrolyt wird über die Leitung 72 in den Katolytraum 73 der Zelle 44 zurückgeführt. Auf dem Weg dahin kann aus einem Vorratsbehälter 74 dem Elektrolyten Wasser und Natrium-Hydroxyd beigegeben werden, um die bei der Flotierung entstehenden Wasserverluste auszugleichen und die für den Elektrolyt-Prozeß günstigen Eigenschaften des Elektrolyten zu erreichen.

Am Ende der Zelle 44 in Durchflußrichtung des Katolyten gesehen, wird der Elektrolyt abgezogen und über die Leitung 75 dem Vorratsbehälter 6o des Katolyten-Kreislaufs 46 der ersten Stufe 41 zugeführt. In der Leitung 75 kann ebenfalls Natrium-Hydroxyd und gegebenenfalls Wasser eingegeben werden. Dem in den Zellstoffprozeß zurückgeführten Elektrolyt kann für das Organosolv-Verfahren noch über die Einrichtung 76 Methanol zugegeben werden.

### Beispiel 1:

In einer Versuchsanlage mit dem Aufbau nach Fig. 3 sind die Neutralisations- und Flockungszelle in Serie geschaltet.

Die Neutralisationszelle hat eine Anoden- bzw. Kathodenfläche von je 18 cm². Anoden-und Kathodenraum sind durch eine Kationenaustauschermembran getrennt. Die Kathode (V2A-Streckmetall) liegt direkt auf dieser Membran auf, während die Anode ( Platin ) einen Abstand von ca. 1 mm von der Membran hat.

Das Anolyt-Vorratsgefäß faßt ca. 2oo ml. Der Anolyt wird mit Hilfe einer Schlauchpumpe über Zelle und Gasabscheider aus dem Vorratsgefäß im Kreislauf gepumpt (ca. 8 1/h), was bei einem Anodenraumvolumen von ca. 2 ml einer Verweildauer in der Zelle von ca. 0,9 s entspricht. Der Katolyt bewegt sich über den Gasabscheider durch Eigenkonvektion im Kreislauf; auf ein Vorratsgefäß wird verzichtet.

Der pH-Wert des Anolyten wird über eine Glaselektrode bestimmt. Der Stromfluß in der Neutralisationszelle beträgt 3,6 A = 2oo mA/cm². Die Zellspannung beträgt ca. 1o - 11 V.

Zu Beginn des Versuches werden in das Vorratsgefäß ca. 25o ml ligninhaltige Ablauge (pH 13,6) gefüllt und wie beschrieben unter Elektrolyse umgepumpt. Als Erstbefüllung im Katholytkreislauf dient o,1 M Natronlauge.

Nach ca. 12o min. Elektrolysedauer hat der Anolyt einen pH-Wert von ca. 1o erreicht.

Es werden nun in Abständen von ca. 3 min. (immer bei Unterschreiten von pH 9,5) je 1o ml frische Ablauge (pH 13,6) in das Vorratsgefäß gefüllt und gleichzeitig hinter der Neutralisationszelle Anolyt (pH9,5) in gleicher Menge kontinuierlich ausgeschleust. Das Entspricht einem Durchsatz der Neutralisationszelle von ca. 2oo ml/h; die Ausschleusung beträgt mithin ca. 2,5 % des Anolytkreislaufstromes.

Die Flockungszelle hat eine Kathoden- und Anodenfläche von ca. 2o cm². Anoden- und Kathodenraum sind durch eine Kationenaustauscher-Membran getrennt. Der Anodenraum ist offen und verfügt über eine Flotiereinrichtung. Sein Volumen beträgt ca. 3oo ml. Die Elektroden sind unten angeordnet. Der Stromfluß beträgt hier ca. 4 A = 2oo A/cm²; die Zellspannung beträgt ca. 15 V.

Der aus dem Neutralisationszellen-Anolytkreislauf ausgeschleuste Anolyt (pH9,5) wird in die Flockungszelle eingebracht und elektrolysiert (ca. 2oo ml/h). Es entsteht ein zäher hellbrauner Schaum aus Ligninflocken, entflocktem Anolyten (pH 5) und Anodengas (O₂), welcher über die Flotiereinrichtung entfernt wird. Absetzenlassen dieses Schaums ergibt pro Liter Anolyt (pH 9,5) ca. o,5 1 Ablauge (entflockt, pH 5) und noch ca. 1 - 2 1 stark ligninhaltigen, nicht mehr absetzbaren Schaum, aus dem sich durch Trocknung ca. 4o g Rohlignin gewinnen lassen.

Die entflockte Ablauge (pH 5) wird nach der Schaumabsetzung und Filtration wieder kontinuierlich dem Katolyten der Neutralisationszelle zugemischt (ca. 1oo ml/h) und in gleicher Menge kontinuierlich NaOH ausgeschleust (pH 14). Dieses NaOH geht - nach geeigneter Verdünnung und Lösungsmittelzusatz - in den neuen Zellstoff-Kochprozeß ein.

### Beispiel 2:

Die Versuchsanordnung ist die gleiche wie in Beispiel 1. Es wird hinter der Flockungszelle eine weitere Flockungszelle mit vorgeschalteter Absetzeinrichtung in Serie geschaltet und beide Zellen mit 2A betrieben. Die erste Flockungszelle erzeugt einen Schaum von ca. pH 7, welcher sich nach einiger Zeit zu einem Elektrolyten von pH 7 absetzt. Abgeschiedene Ligninflocken (ca. 1o % des Gesamtgehaltes) werden filtriert und der Elektrolyt in die zweite Flockungszelle geleitet. Die zweite Zelle erzeugt einen Schaum wie Beispiel 1. Die Zellspannungen betragen in den Flockungszellen ca. 7 und 7.5 V.

## Patentansprüche

1. Verfahren zur Gewinnung von Lignin durch Ausfällung aus einer alkalischen Lignin-Lösung mittels Elektrolyse sowie zur Rückgewinnung des Alakli, dadurch gekennzeichnet, daß das Verfahren kontinuierlich und als integrierter Bestandteil des Zellstoffausschlusses nach dem Organosolv-Verfahren durchgeführt wird, und daß als alkalische Lignin-Lösung der Extrakt aus einem Organosolv-Verfahren zur Zellstoffherstellung verwendet wird, von welchem das organische Lösungsmittel zuvor abgetrennt wurde, und der kontinuierlich durch die Elektrolyse anodisch angesäuert und im selben Vorgang kathodisch das Alkali regeneriert wird.

2. Verfahren nach Anspruch 1, dadurch gekennzeichnet, daß das verwendete Alkali Natronlauge ist.

3. Verfahren nach einem der Ansprüche 1 bis 2, dadurch gekennzeichnet, daß die Lignin-Lösung und das Alkali durch eine Elektrolysezelle (1) geleitet werden, die durch eine Kationenaustauscher-Membran (3) in Anoden-(7) und Kathodenraum (8) unterteilt ist.

4. Verfahren nach einem der Ansprüche 1 bis 3, dadurch gekennzeichnet, daß die Anode (4) und die Kathoden (5) aus Metallgitter gebildet sind und etwa die gleiche Form und Größe wie die Membran (3) haben.

5. Verfahren nach Anspruch 4, dadurch gekennzeichnet, daß die Anode (4) ein grobmaschiges Gitter aufweist.

6. Verfahren nach einem der Ansprüche 1 bis 7, dadurch gekennzeichnet, daß der Prozeß zweistufig durchgeführt wird, wobei die Lignin-Lösung im Anodenraum (23) der ersten Stufe bis zur gerade beginnenden Fällung des Lignins, bevorzugt bis zu einem Wert von pH 9,5 neutralisiert und im Anodenraum (25) der zweiten Stufe bis zur vollständigen Fällung des Lignins, bevorzugt bis zu einem Wert von pH 4, angesäuert wird.

7. Verfahren nach einem der Ansprüche 1 bis 6, dadurch gekennzeichnet, daß der anodisch entstehende Sauerstoff, zusammen mit dem ausgefallenen Lignin und der angesäuerten Lösung einen Schaum bildet, der als Ligninsuspension durch Flotation abgetrennt werden kann.

8. Verfahren nach einem der Ansprüche 6 oder 7, dadurch gekennzeichnet, daß der Anolyt der zweiten Stufe nach Abtrennung des ausgefallenen Lignins in den Kathodenraum der ersten oder zweiten Stufe geleitet wird.

9. Verfahren nach einem der Ansprüche 1 bis 8, dadurch gekennzeichnet, daß die kathodisch regenerierte Lauge als Aufschlußmedium oder dessen Bestandteil in den Zellstoffprozeß rückgeführt wird.

10. Verfahren nach einem der Ansprüche 1 bis 9, dadurch gekennzeichnet, daß die Elektrolyse bei erhöhter Temperatur durchgeführt wird, bevorzugt knapp unterhalb des Siedepunktes.

11. Verfahren nach einem der Ansprüche 1 bis 10, dadurch gekennzeichnet, daß in der ersten Verfahrensstufe der Katolyt und/oder Anolyt im Kreislauf geführt werden.

12. Verfahren nach einem der Ansprüche 1 bis 11, dadurch gekennzeichnet, daß die zweite Verfahrensstufe mit einer Flotiereinrichtung (9) ausgerüstet ist.

13. Verfahren nach einem der Ansprüche 1 bis 12, dadurch gekennzeichnet, daß die Leitfähigkeit des Katolyten in der zweiten Verfahrensstufe durch die Zugabe von Natrium-Hydroxyd auf einem Mindestwert eingestellt wird.

14. Verfahren nach einem der Ansprüche 1 bis 12, dadurch gekennzeichnet, daß zur Einstellung der Leitfähigkeit des Katolyten in der ersten und/oder zweiten Stufe 1 bis 10 % des Katolyten im Kreislauf gefahren werden.

## Claims

1. A process for the recovery of lignin by precipitation from an alkaline lignin solution by means of electrolysis as well as recovery of alkali, characterized by the fact that the process is a continuous one and an integral part of the Organosolv pulping process, that the alkaline lignin extract is derived from the Organosolv process, and that the alkaline lignin extract is continuously acidulated at the anode of the electrolysis unit and the alkali is recovered at the cathode of the unit.

2. A process according to claim 1, in which the alkali is sodium hydroxide

3. A process according to claims 1 and 2, in which the alkaline lignin solution is passed through an electrolysis cell(1) which is divided by means of an ion exchange membrane(3) into an anode space(7) and a cathode space(8).

4. A process according to claims 1 through 3, in which the anode(4) and the cathode(5) are made from metal wire mesh which are in size about the same as the ion exchange membrane(3).

5. A process according to claim 4, in which the anode is a coarse wire mesh.

6. A process according to claims 1 through 7 in which the process consists of two steps; in the first step the lignin solution is neutralized in the space around the anode(23) barely to the point where the lignin begins to precipitate, preferably to pH 9.5, and subsequently in the second step acidulated in the space around the anode(25) to the point where the lignin fully precipitates from solution, preferably to pH 4.

7. A process according to claims 1 through 5, in which the oxygen, generated at the anode, forms a foam together with the precipitating lignin and the acidulated solution which is then recovered by means of floatation.

8. A process according to claims 6 and 7 in which the solution stemming from the anode from the second step in the process, following separation of the precipitated lignin, is taken to the space around the cathode in the first and second step of the process.

9. A process according to claims 1 through 8 in which the regenerated solution from the cathode is taken back into the process as pulping medium or becomes part of the pulping process.

10. A process according to claims 1 through 9 in which the electrolysis process is being operated at an elevated temperature, preferably just below the boiling point of the solution.

11. A process according to claims 1 through 10 in which the solutions in the space around the anode and/or the cathode are being recirculated.

12. A process according to claims 1 through 11 in which the second stage of the process is built as a floatation(9) cell.

13. A process according to claims 1 through 12 in which the conductivity of the solution in the space around the cathode in the second stage of the process is adjusted to a certain minimum value by means of addition of sodium hydroxide to the solution.

14. A process according to claims 1 through 12 in which the conductivity of the solution in the space around the cathode in the first and second stage of the process is adjusted such that 1 to 10% of the solution is being recirculated.

## Revendications

1. Procédé pour la production de lignine par voie de précipitation d'un agent de dissolution alcalin au moyen de l'électrolyse ainsi que pour la récupération de l'alcali, caractérisé en ce que le procédé s'effectue de façon continue et comme partie intégrante de la dissolution de la pâte de cellulose, suivant le principe d'Organosolv, et en ce que l'extrait d'un procéde d'Organosol v pour la production de pâte de cellulose est utilisé comme solution alcaline de lignine, duquel extrait l'agent de dissolution organique a été séparé auparamment et qui est acidifié anodiquement de façon continue par l'électrolyse, toute en régénerant l'alcali cathodiquement au cours de la même opération.

2. Procédé selon la revendication 1, caractérisé en ce que l'alcali utilisé est de la lessive de soude.

3. Procédé selon une des revendication 1 à 2, caratérisé en ce que la solution de lignine et l'alcali sont conduits au travers d'une cellule d'électrolyse (1), qui est divisée en une chambre d'anode (7) et une chambre de cathode (8) par une membrane échangeuse d'ions.

4. Procédé selon une des revendications 1 à 3, caratérisé en ce que l'anode (4) et les cathodes (5) sont formées par une grille de métal et ont à peu près la même forme et taille comme la membrane (3).

5. Procédé selon la revendication 4, caractérisé en ce que l'anode (4) est pourvue d'une grille à grandes mailles.

6. Procédé selon une des revendications 1 à 5, caratérisé en ce que le procédé s'effectue en deux parties, la solution de ligine étant neutralisée dans la chambre d'anode (23) de la première partie jusqu'à l'exacte début de la précipitation de la lignine, de préférence jusqu'une valeur pH de 9,5, pour ensuite être acidifiée dans la chambre d'anode (25) de la deuxième partie, jusqu'à ce que la lignine est complètement précipitée, de préférence jusqu'à une valeur pH de 4.

7. Procédé selon une des revendications 1 à 6, caratérisé en ce que l'oxygène, produit de façon anodique, forme une mousse ensemble avec la lignine précipitée et la solution acidifiée, quelle mousse peut être séparée de la suspension de lignine par voie de flottation.

8. Procédé selon une des revendications 6 où 7, caratérisé en ce que l'anolyte de la deuxième partie est conduit dans la chambre de cathode de la première où deuxième partie, après que la lignine précipitée a été séparée.

9. Procédé selon une des revendications 1 à 8, caratérisé en ce que la lessive régénérée de façon cathodique est reconduite dans le proces de pâte de cellulose comme medium de dissolution oubien comme un composant du même.

10. Procédé selon une des revendications 1 à 9, caratérisé en ce que l'électrolyse s'effectue à une température élevée, de préférence juste en dessus du point d'ébullition.

11. Procédé selon une des revendications 1 à 10, caratérisé en ce que dans la première partie du procédé le catholyte et l'anolyte sont conduits dans le cycle.

12. Procédé selon une des revendications 1 à 11, caratérisé en ce que la deuxième partie du procédé est pourvue d'une installation de flottation (9).

13. Procédé selon une des revendications 1 à 12, caractérisé en ce que la conductivité du catholyte est ajustée à une valeur minimale dans la deuxième partie du procédé par voie d'addition d'hydroxide de sodium.

14. Procédé selon une des revendications 1 à 12, caratérisé en ce que pour ajuster la conductivité du catholyte dans la première et/où deuxième partie, 1 à 10 % du catholyte sont conduits dans le cycle.
